# EUROPÄISCHE PATENTSCHRIFT

(11) **EP 1 162 312 B1**
(45) Veröffentlichungstag und Bekanntmachung des Hinweises auf die Patenterteilung: **04.08.2004**
(21) Anmeldenummer: 01890133.0
(22) Anmeldetag: 09.05.2001
(51) Int. Cl.: E01B 29/06

(54) **Maschine zur Erneuerung eines Gleises**
Machine for renewing a railway track
Machine pour le renouvellement d'une voie ferrée

(30) Priorität: 09.06.2000 AT 4332000 U
(43) Veröffentlichungstag der Anmeldung: 12.12.2001
(73) Patentinhaber: Franz Plasser Bahnbaumaschinen- Industriegesellschaft m.b.H., 1010 Wien (AT)
(72) Erfinder: Theurer, Josef, Johannesgasse 3 (AT); Brunninger, Manfred, Bergweg 10 (AT)

(56) Entgegenhaltungen:
- EP-A- 0 621 371

## Beschreibung

Die Erfindung betrifft eine Maschine zur Erneuerung eines Gleises, mit einem auf Schienenfahrwerken abstützbaren Maschinenrahmen, dem zwei in Maschinenlängsrichtung voneinander distanzierte Schwellentransportvorrichtungen zur Aufnahme von Altschwellen bzw. Ablage von Neuschwellen zugeordnet sind, zwischen denen ein Raupenfahrwerk sowie eine Schotterplaniereinrichtung angeordnet sind.

Eine derartige Maschine ist bereits aus der EP 0 621 371 B1 bekannt. Diese Maschine ist in beiden Fahrtrichtungen zu Gleisbauarbeiten einsetzbar, wobei in der einen Richtung ein altes Eisenbahngleis erneuert wird, während in der entgegengesetzten Arbeitsrichtung die Neuverlegung eines Gleises auf einem vorbereiteten Planum stattfindet. Bei der Gleiserneuerung wird die Maschine in der Umbaulücke anhand des Raupenfahrwerkes auf einer Planumsoberfläche verfahren, die - nach Entfernung der Altschienen und -schwellen - durch Abtragen des alten Schotters anhand der in Arbeitsrichtung vorgeordneten Schotterplaniereinrichtung geschaffen wurde. Hinter dem Raupenfahrwerk erfolgt die Ablage der Neuschwellen und das Einspreizen der neuen Schienen. Für die Gleisneuverlegung muß die Maschine umgerüstet werden, indem das Raupenfahrwerk nun - bezüglich der neuen Arbeitsrichtung - vor der Vorrichtung zur Ablage der Neuschwellen am Maschinenrahmen montiert wird. Zusätzlich zum Umsetzen des Raupenfahrwerkes wird der Schwellenelevator der Neuschwellen-Ablagevorrichtung umgedreht, während die Vorrichtung zur Aufnahme der Altschwellen und die Schotterplaniereinrichtung durch Höhenverstellung außer Betrieb genommen werden.

Der vorliegenden Erfindung liegt die Aufgabe zugrunde, eine Maschine der genannten Art zur Erneuerung eines Gleises zu schaffen, bei der mit einem Minimum an Umrüstarbeiten die Arbeitsrichtung umkehrbar ist.

Diese Aufgabe wird mit einer Maschine der gattungsgemäßen Art dadurch gelöst, daß die Planiereinrichtung um eine vertikale Achse in einem Winkel von 180° drehbar ausgebildet ist.

Mit einer derart ausgebildeten Maschine ist es nun möglich, beim Arbeitseinsatz zum Erneuern von Gleisen praktisch ohne wesentliche Umbauarbeiten an der Maschine eine Umkehr der Arbeitsrichtung durchzuführen. Dies kann z.B. dann von großem Vorteil sein, wenn etwa ein Doppelgleis zu erneuern ist. In diesem Fall kann die Maschine nach Erneuerung des einen Schienenstranges auf dem anderen Strang in der entgegengesetzten Richtung zurückarbeiten, ohne daß dazu in umständlicher und aufwendiger bzw. zeitraubender Weise die gesamte Maschinenanlage gewendet werden müßte. Abgesehen davon ist es vom Standpunkt der Logistik her vorteilhaft, die Gleisbaustelle je nach Gegebenheit von beiden Seiten her anfahren bzw. die Arbeit beginnen zu können, ohne auf die Orientierung der Maschine besondere Rücksicht nehmen zu müssen. Die Planiereinrichtung kann dazu einfach, schnell und problemlos in die jeweilige Arbeitsrichtung verschwenkt und in die Einsatzstellung gebracht werden.

Weitere erfindungsgemäße Vorteile ergeben sich auch aus den Unteransprüchen bzw. der Zeichnungsbeschreibung.

Die Erfindung wird im folgenden anhand eines in der Zeichnung ersichtlichen Ausführungsbeispieles näher erläutert.

Es zeigen:
Fig. 1 bzw. 2 eine stark schematisierte Seitenansicht einer zur Arbeit in jeweils entgegengesetzter Richtung adaptierten Gleiserneuerungsmaschine,
Fig. 3 eine Seitenansicht von an die Maschine angeschlossenen Schwellenförder- und -verladewagen,
Fig. 4 bzw. 5 jeweils eine Detailseitenansicht des Bereiches der Planiereinrichtung der Maschine, und
Fig. 6 eine Schnittansicht gemäß Schnittlinie VI in Fig. 4.

In Fig. 1 ist eine Maschine 1 zu sehen, die zur Erneuerung eines Gleises 2 in einer durch einen Pfeil 3 angedeuteten Arbeitsrichtung ausgebildet ist. Die Maschine 1 weist einen auf Schienenfahrwerken 4 abstützbaren Maschinenrahmen 5 auf, an dem endseitig eine Fahr- bzw. Arbeitskabine 6 angeordnet ist. An seinem dieser gegenüberliegenden Ende ist der Maschinenrahmen 5 anhand eines Gelenkes 7 allseits gelenkig auf einem Wagenrahmen 8 eines Schwellenförderwagens 9 gelagert, der über Schienenfahrwerke 10 gleisverfahrbar ist. An diesen schließen - wie in Fig. 3 ersichtlich - ein Antriebswagen 11 zur Energieversorgung der Maschine 1 sowie eine Anzahl von Schwellenverladewagen 12 an. Ein Portalkran 15 ist auf Laufschienen 14 entlang der genannten Wagen 9,11 und 12 bis in den an das Gelenk 7 angrenzenden Bereich des Maschinenrahmens 5 verfahrbar ausgebildet.

Im Bereich einer Umbaulücke 16 ist der Maschinenrahmen 5 während des Arbeitseinsatzes anhand eines höhenverstellbaren Raupenfahrwerkes 17 auf einem freigelegten Planum 18 abgestützt bzw. auf diesem verfahrbar. Vor und hinter dem Raupenfahrwerk 17 befinden sich Arbeitsaggregate in Form zweier in Maschinenlängsrichtung voneinander distanzierter Schwellentransportvorrichtungen 19 und 21 zur Aufnahme von Altschwellen 20 bzw. Ablage von Neuschwellen 22 sowie einer zwischen diesen angeordneten Schotterplaniereinrichtung 23, die allesamt anhand der Fig. 4 (bzw. 5) noch näher erläutert werden.

Fig. 2 zeigt dieselbe Maschine wie Fig. 1, allerdings adaptiert für den Einsatz in der entgegengesetzten Arbeitsrichtung gemäß Pfeil 13. Wie anhand der Fig. 5 an späterer Stelle beschrieben wird, dient die Schwellentransportvorrichtung 19 nun zur Ablage von Neuschwellen 22, während die Schwellentransportvorrichtung 21 zur Aufnahme von Altschwellen 20 eingesetzt wird. Die in einem Winkel von 180° drehbare Schotterplaniereinrichtung 23 ist nun in einer neuen Arbeitsposition gemäß Pfeil 13 ausgerichtet.

Wie aus Fig. 4 deutlich wird, ist die mit Hilfe eines Antriebes 48 um eine vertikale Achse 29 drehbare Schotterplaniereinrichtung 23 als endlose Räumkette 26 ausgebildet, die in einer zum Gleis 2 geneigten Ebene 27 anhand eines Antriebes 28 rotierbar und mittels eines weiteren Antriebes 30 höhenverstellbar ist. Der Räumkette 26 ist in einem vom Gleis 2 in vertikaler Richtung distanzierten Schotterabwurfbereich 32 ein Querförderband 31 zugeordnet, das normal zur Gleislängsrichtung verläuft und welches von der Räumkette 26 aufgenommenen Schotter zur Gleisflanke hin verbringt (s. Fig. 6). Ein zweites Querförderband 33 ist in Gleislängsrichtung unmittelbar hinter dem Querförderband 31 etwas erhöht angeordnet und zum Schotterabwurf auf die gegenüberliegende Gleisflanke vorgesehen. Die beiden Querförderbänder 31 und 33 sind bezüglich der Maschinenquerrichtung zueinander versetzt angeordnet, so daß ein jeweiliges gleismittiges Schotteraufnahmeende 34 bzw. 35 unterhalb des Schotterabwurfbereiches 32 der Räumkette 26 positioniert ist. Die beiden Querförderbänder 31 und 33 sind auf einem gemeinsamen Tragrahmen 36 angeordnet und mittels diesem anhand einer mit der Planiereinrichtung 23 verbundenen Parallelogrammanlenkung 37 um normal zur Maschinenlängsrichtung verlaufende Achsen 38 höhenverstellbar an der Planiereinrichtung gelagert.

Für den in Fig. 4 dargestellten Arbeitseinsatz wird die Maschine 1 unter Zuhilfenahme eines höhenverstellbaren Hilfsfahrwerkes 39 in der Umbaulücke 16 in Stellung gebracht und auf dem Raupenfahrwerk 17 abgestützt. Unter Vorfahrt der Maschine in Richtung des Pfeiles 3 werden die Altschienen 40 des Gleises 2 anhand von entsprechenden Schienenführungsvorrichtungen 41 (Fig. 1) von den Altschwellen 20 abgehoben und entfernt. Danach werden die Altschwellen 20 im Bereich einer Arbeitskabine 42 mittels der Schwellentransportvorrichtung 19 aus dem Schotterbett 43 des Gleises 2 aufgenommen und über den Schwellenförderwagen 9 (Fig. 3) in Arbeitsrichtung nach vorne transportiert und dort zu einer Lage gesammelt.

Diese Lage von Altschwellen 20 wird sodann anhand des Portalkranes 15 auf die Schwellenverladewagen 12 zum Abtransport gebracht.

Die Oberfläche des Schotterbettes 43 wird nun von der Schotterplaniereinrichtung 23 bzw. der Räumkette 26 zur Herstellung des Planums 18 abgefräst und der so entfernte Schotter über die Querförderbänder 31 bzw. 33 zu den Flanken des Gleises 2 hin abgeworfen (Fig. 6). Durch Verschwenkung der Querförderbänder 31,33 um die Achsen 38 anhand der Parallelogrammanlenkung 37 kann ausgewählt werden, welches der beiden Querförderbänder 31 oder 33 mit seinem Schotteraufnahmeende 34 bzw. 35 im Schotterabwurfbereich 32 der Räumkette 26 positioniert wird, das heißt, nach welcher Gleisseite hin der aufgenommene Schotter abgeworfen wird.

Das in Arbeitsrichtung (Pfeil 3) nachfolgende, höhenverstellbare Raupenfahrwerk 17 rollt auf dem neugeschaffenen Planum 18 ab, wodurch dieses gleichzeitig verdichtet wird. Seitlich am Raupenfahrwerk 17 sind vertikale Schilde 44 befestigt, die um eine vertikale Achse 45 verschwenkbar sind und die den vom Querförderband 31 oder 33 seitlich abgeworfenen Schotter daran hindern, auf das Planum 18 zurückzufließen (s. Fig. 6), bevor die Neuschwellen 22 von der in Gleislängsrichtung nachfolgenden Schwellentransportvorrichtung 21 verlegt worden sind. Das Einspreizen von Neuschienen auf die Neuschwellen 22 erfolgt danach mittels nicht dargestellter weiterer Maschinen.

Zum Arbeitseinsatz gemäß der in Fig. 5 dargestellten Situation in Richtung des Pfeiles 13 muß die Schotterplaniereinrichtung 23 (mitsamt den daran gelagerten Querförderbändern 31 und 33) um die vertikale Achse 29 in einem Winkel von 180° verdreht werden. Die nunmehr vordere Schwellentransportvorrichtung 21 wird nun zur Aufnahme von Altschwellen 20 des Gleises 2 verwendet, und zu diesem Zweck wird auch eine Schwellengabel 46 an diese Stelle montiert. Das in Gleislängsrichtung bzw. Arbeitsrichtung nachfolgende Raupenfahrwerk 17 rollt nunmehr auf dem von den Altschwellen 20 befreiten Schotterbett 43 ab, welches von der nachgeordneten Räumkette 26 planiert wird. Das derart neu geschaffene Planum 18 wird vor Ablage der Neuschwellen 22 anhand der Schwellentransportvorrichtung 19 durch eine an dieser gelagerte, höhenverstellbare Verdichtvorrichtung 47 kompaktiert. (Diese Verdichtvorrichtung 47 ist in Fig. 4 in Außerbetriebsstellung hochgeschwenkt dargestellt). Die Schilde 44 sind jetzt ebenfalls an der Schwellentransportvorrichtung 19 montiert. Der Ab- und Zutransport der Alt- bzw. Neuschwellen 20,22 erfolgt analog zur bereits beschriebenen Variante gemäß Fig. 4 (bzw. Fig. 1 und 3) unter Mithilfe des Portalkranes 15.

Anstelle einer Räumkette könnte die Schotterplaniereinrichtung 23 auch z.B. als (nicht eigens dargestellter) V-förmiger Schotterpflug ausgebildet sein.

## Patentansprüche

1. Maschine (1) zur Erneuerung eines Gleises (2), mit einem auf Schienenfahrwerken (4) abstützbaren Maschinenrahmen (5), dem zwei in Maschinenlängsrichtung voneinander distanzierte Schwellentransportvorrichtungen (19,21) zur Aufnahme von Altschwellen (20) bzw. Ablage von Neuschwellen (22) zugeordnet sind, zwischen denen ein Raupenfahrwerk (17) sowie eine Schotterplaniereinrichtung (23) angeordnet sind, **dadurch gekennzeichnet, daß** die Planiereinrichtung (23) um eine vertikale Achse (29) in einem Winkel von 180° drehbar ausgebildet ist.

2. Maschine nach Anspruch 1, **dadurch gekennzeichnet, daß** die Planiereinrichtung (23) als in einer zum Gleis (2) geneigten Ebene (27) durch einen Antrieb (28) rotierbare, endlose Räumkette (26) ausgebildet ist, der in einem vom Gleis (2) in vertikaler Richtung distanzierten Schotterabwurfbereich (32) ein normal zur Maschinenlängsrichtung verlaufendes Querförderband (31) zugeordnet ist.

3. Maschine nach Anspruch 2, **dadurch gekennzeichnet, daß** das Querförderband (31) über eine mit der Planiereinrichtung (23) verbundene Parallelogrammanlenkung (37) um normal zur Maschinenlängsrichtung verlaufende Achsen (38) höhenverstellbar gelagert ist.

4. Maschine nach Anspruch 2 oder 3, **dadurch gekennzeichnet, daß** zwei Querförderbänder (31,33) bezüglich der Maschinenlängsrichtung hintereinander und bezüglich der Maschinenquerrichtung zueinander versetzt angeordnet sind, so daß ein jeweiliges gleismittiges Schotteraufnahmeende (34,35) unterhalb des Schotterabwurfbereiches (32) der Räumkette (26) positioniert ist.

5. Maschine nach Anspruch 1, **dadurch gekennzeichnet, daß** die Planiereinrichtung (23) als V-förmiger Schotterpflug ausgebildet ist.

## Claims

1. A machine (1) for renewing a track (2), comprising a machine frame (5) supportable on rail undercarriages (4), with which are associated two sleeper transporting devices (19,21), distanced from one another in the longitudinal direction of the machine, for picking up old sleepers (20) and laying down new sleepers (22), respectively, a caterpillar-tracked undercarriage (17) and a ballast grading device (23) being arranged between the sleeper transporting devices, **characterized in that** the grading device (23) is designed to be rotatable about a vertical axis (29) over an angle of 180°.

2. A machine according to claim 1, **characterized in that** the grading device (23) is designed as an endless clearing chain (26) which is rotatable by means of a drive (28) in a plane (27) inclined to the track (2), a transverse conveyor belt (31) extending perpendicularly to the longitudinal direction of the machine being associated with the clearing chain in a ballast discharge area (32) distanced from the track (2) in the vertical direction.

3. A machine according to claim 2, **characterized in that** the transverse conveyor belt (31), by way of a parallelogram linkage (37) connected to the grading device (23), is mounted for vertical adjustment about axes (28) extending perpendicularly to the longitudinal direction of the machine.

4. A machine according to claim 2 or 3, **characterized in that** two transverse conveyor belts (31,33) are arranged following one another with regard to the longitudinal direction of the machine and staggered with regard to the transverse direction of the machine, so that a respective ballast receiving end (34,35) located centrally of the track is positioned underneath the ballast discharge area (32) of the clearing chain (26).

5. A machine according to claim 1, **characterized in that** the grading device (23) is designed as a V-shaped ballast plough.

## Revendications

1. Machine (1) pour le remplacement d'une voie (2), avec un bâti de machine (5) pouvant être soutenu sur des châssis ferroviaires (4), auquel sont associés deux dispositifs de transport de traverses (19, 21) espacés l'un de l'autre dans la direction longitudinale de la machine pour la réception d'anciennes traverses (20) ou la dépose de nouvelles traverses (22), entre lesquels sont disposés un train de roulement à chenilles (17) ainsi qu'une régaleuse de ballast (23), **caractérisée en ce que** la régaleuse de ballast (23) est conçue de façon à pouvoir tourner autour d'un axe (29) vertical dans un angle de 180°.

2. Machine selon la revendication 1, **caractérisée en ce que** la régaleuse de ballast (23) est conçue comme une chaîne de déblaiement (26) continue et pouvant tourner dans un plan (27) incliné par rapport à la voie ferrée (2) au moyen d'un entraînement (28), chaîne à laquelle est associée une bande transporteuse transversale (31) agencée perpendiculairement à la direction longitudinale de la machine dans une zone de déchargement de ballast (32) espacée de la voie (2) dans la direction verticale.

3. Machine selon la revendication 2, **caractérisée en ce que** la bande transporteuse transversale (31) est logée de façon réglable en hauteur au moyen d'une articulation à parallélogramme (37) reliée à la régaleuse (23) autour d'axes (38) agencés perpendiculairement à la direction longitudinale de la machine.

4. Machine selon la revendication 2 ou 3, **caractérisée en ce que** deux bandes transporteuses transversales (31, 33) sont disposées l'une derrière l'autre par rapport à la direction longitudinale de la machine et décalées par rapport à la direction transversale de la machine, de sorte qu'une extrémité respective de réception de ballast (34, 35) centrée sur la voie est positionnée au-dessous de la zone de déchargement de ballast (32) de la chaîne de déblaiement (26).

5. Machine selon la revendication 1, **caractérisée en ce que** la régaleuse (23) est conçue comme une charrue à ballast en forme de V.
